# EUROPÄISCHE PATENTSCHRIFT

(11) **EP 1 798 361 B1**
(45) Veröffentlichungstag und Bekanntmachung des Hinweises auf die Patenterteilung: **18.08.2010**
(21) Anmeldenummer: 06026171.6
(22) Anmeldetag: 18.12.2006
(51) Int. Cl.: E05D 15/24, E05F 15/16

(54) **Tor**
Door
Porte

(30) Priorität: 16.12.2005 DE 202005019854 U
(43) Veröffentlichungstag der Anmeldung: 20.06.2007
(73) Patentinhaber: BELU AG, 49811 Lingen/Ems (DE)
(72) Erfinder: Lucas, Bernhard, 49809 Lingen/Ems (DE)
(74) Vertreter: GROSSE SCHUMACHER KNAUER VON HIRSCHHAUSEN

(56) Entgegenhaltungen:
- EP-A- 1 536 093
- GB-A- 475 263
- US-A1- 2 264 643
- US-A1- 2 573 962

## Beschreibung

### TECHNISCHES GEBIET

Die Erfindung betrifft ein Tor mit seitlichen Führungsschienenanordnungen, welche vertikale, gebogene und horizontale Schienenbereiche umfassen. Ein mindestens eingliedriges (einsektionales) Verschließelement verschließt eine Türöffnung und ist mit mindestens ein oder zwei Führungselementen je Torseite zum Führen des Verschließelementes an den zugehörenden Führungsschienenanordnungen derart vorgesehen, dass der Torfuß, d.h. der unterste Bereich des Verschließelementes, im vertikalen Führungsschienenbereich nur schienenparallel geführt wird. Mindestens ein dem Torantrieb oder dem Torgewichtsausgleich dienendes flexibles Zugmittel greift an oder nahe dem Torfuß an.

### HINTERGRUND DER ERFINDUNG

Die vorbeschriebenen Sektionaltore zum Verschließen größerer Toröffnungen, wie von Garagen, Werkhallen oder Sportarenen haben sich in vielen Bereichen gegenüber Rolltoren, bei denen das Verschließelement aufwickelbar ist, aber auch gegenüber Schwenktoren, bei denen der Torfuß beim Öffnen nach außen vorschwenkt, durchsetzt, weil sie vergleichsweise stabil und einfach aufgebaut sind und dennoch weder den Platz für eine Wickeltrommel, wie bei Rollladentoren erforderlich, benötigen, noch nach außen hin (also vor dem Tor) Bewegungsraum beim Öffnen und Schließen benötigen, wie es .bei den Schwenktoren der Fall ist. Inzwischen sind die vergleichsweise platzsparenden Sektionaltore auch in Einbausituationen mit minimalem Platzangebot hinter der verschlossenen Türöffnung verfügbar, wie z.B. aus der WO 03/087504 bekannt. Bei Sektionaltoren, die nur wenig Deckenraum benötigen, befindet sich der gebogene Schienenbereich der Führungsschienenanordnung in einem oberen Höhenabschnitt der Toröffnung. Um die freie Durchfahrtshöhe bei völlig geöffnetem Tor so groß wie möglich zu halten, ist es daher erforderlich, das aus mindestens einer Sektion bestehende Verschließelement relativ weit hinter die Toröffnung zu verschieben, damit auch die unterste Sektion im wesentlichen in eine Horizontalposition verschwenkt wird, der Torfuß also etwa gleichhoch wie der die obere Kante des Verschließelementes bildende Torkopf angehoben wird.

Die Erfindung geht nach wie vor von der WO 03/087504 als nächstliegendem Stand der Technik aus.

Aus der - nicht gattungsgemäßen - EP-A-1 536 093 (D1) ist ein von Hand betätigbares Sektionaltor bekannt, bei dem eine Gewichtsausgleichsvorrichtung in einer mit dem horizontalen Führungsschienenabschnitt integrierten Kastenanordnung 71, 710 untergebracht ist. Wie aus der dortigen Fig. 6 ersichtlich, befindet sich bei geschlossenem Tor der Torkopf unterhalb des Bogenabschnittes der Führungsschiene. Die Problematik des Verlagerns des Torkopfes zwischen einer Schließstellung und einer Schwenkstellung tritt also gar nicht auf. Wie aus der dortigen Fig. 8 ersichtlich ist, wäre es auch gar nicht möglich, bei dieser bekannten Anordnung den Torkopf beim Öffnen bzw. zum völligen Schließen zwischen einem gebogenen Führungsschienenteil und einem vertikalen Führungsschienenteil hin und her zu schwenken, weil der in der Verlängerung der vertikalen Führungsschiene 40 angeordnete und nach hinten von der Toröffnung weg leicht schräg verlaufende Führungsschienenbereich R2 die oberen Führungsrollen an einer solchen Schwenkbewegung hindern würde. Dieser blinddarmartige Fortsatz R2 für die vertikale Führungsschiene 40 ist bei diesem bekannten Tor erforderlich, um beim Toröffnen zu verhindern, dass am Ende der Öffnungsbewegung die unteren Torführungsrollen von der Toröffnung fortbewegt werden (vgl. Spalte 5, Zeilen 6 bis 16 und Anspruch 9 der D1).

Aus der - nicht gattungsgemäßen - US 2 264 643 (D2) ist ein von Hand betätigbares Sektionaltor bekannt, bei dem die obersten Führungsrollen 32 und die nachfolgenden Zwischen-Sektions-Rollen 30 in unterschiedlich gekrümmten getrennten Führungsschienen 42, 48 bzw. 44 verlaufen, was eine erste Weiche 52 erfordert, um beide gekrümmten Führungsschienen oben zu einer horizontalen Führungsschiene 50 zusammenzuführen. Bei diesem bekannten Sektionaltor ist ein eigenständiges Verschwenken der oberen Sektion in eine Lüftungsstellung nicht möglich. Um die Führungsrollen 34 am Torfuß öffnungsnah bis zur oberen Toröffnungskante 74 hochfahren zu können, muss eine weitere Weiche 60 im unteren Bereich des gekrümmten Führungsschienenverlaufes dafür dienen, dass die Sektions-Zwischen-Rollen 30 in den flacheren Führungsschienenbogen 44 einfahren können und nur die Torfußrollen 34 in den stärker gekrümmten Seitenführungsschienenbereich 42, 48 einfahren können. - Der komplexe Öffnungs- und Schließverlauf wird also durch eine sehr aufwendige und auch störanfällige Mehrfachweichenanordnung mit zwei unterschiedlich stark gekrümmten Führungsbögen zur Aufnahme der Torkopfrollen 32 und der Torfußrollen 34 "erkauft".

Aus der GB 475 263 (D3) ist ein (ebenfalls) von Hand betätigbares Sektionaltor bekannt, welches besonders eng unter die Raumdecke einer Garage fahrbar ist - vgl. Seite 1, Zeilen 44 bis 46. Bei diesem - nicht gattungsgemäßen - Sektionaltor muss der Führungsschienenbogen zwingend oberhalb der oberen Toröffnungskante hinter einem Sturz untergebracht sein, so dass ein eigenständiges Verschwenken der oberen Torsektion in eine Lüftungsstellung gar nicht möglich ist. Um das Tor zu öffnen, muss es, unterstützt durch eine Gewichtsausgleichsvorrichtung, von Hand hochgeschoben und zum Schließen von Hand heruntergezogen werden. Eine Motorbetätigung ist weder vorgesehen noch erscheint sie als technisch realisierbar.

Die US 2 573 962 (D4) zeigt ein nur von Hand betätigbares und deshalb nicht gattungsgemäßes Sektionaltor, bei dem zum Aufschwenken der obersten Torsektion von einer Schließstellung in eine Lüftungsstellung die oberste Sektion 17 von Hand verkippt werden muss - vgl. Spalte 3, Zeilen 61/62. Im weiteren Bewegungsablauf wird der Torfuß 18a und werden die Sektions-Zwischen-Rollen 18 zunächst vertikal hochgeschoben und dann über einen gekrümmten Führungsschienenverlauf 27 in Richtung auf die horizontale Führungsschiene 20 unter der Garagendecke 21 weitergeschoben. Wenn der Torfuß 18a die in Fig. 4 dargestellte Position erreicht hat, wird dieser rückwärts zur Toröffnung hin und weiter nach oben verschoben und beschreibt eine etwa rechtwinklige Verlaufskurve - vgl. Spalte 3, Zeilen 24 bis 36. Um das Tor wieder zu schließen, muss demzufolge das zunächst insgesamt horizontal gelagerte Tor insgesamt weiter in den Raum hineingeschoben werden, also eine zu der nachfolgenden Schließbewegung entgegengesetzt verlaufende Bewegung absolvieren, bis die Torfußrolle 18a in den gekrümmten Führungsschienenverlauf 27 für die übrigen Torrollen 18 einlaufen kann. - Ein derartiges Sektionaltor ermöglicht zwar sehr komplexe Bewegungsabläufe im Bereich des Torkopfes 18b sowie des Torfußes 18a, doch sind diese Bewegungsabläufe nicht mit einem motorischen Torantrieb realisierbar.

### DARSTELLUNG DER ERFINDUNG

Vor diesem Hintergrund soll die Erfindung das Problem lösen, bei Toren der eingangs genannten Art das weite Verschieben des Verschließelementes zum völligen Toröffnen möglichst weitgehend zu vermeiden. Darüber hinaus ist es nach Möglichkeit erwünscht, bei einfachem Toraufbau und möglichst sicherem Betrieb einen minimalen Platzbedarf des Tores im geöffneten Zustand zu ermöglichen. Diese und andere Ziele werden durch ein Tor mit den Merkmalen des Anspruchs 1 erreicht. Demgemäß ist ein neuartiges Führungsmittel vorgesehen, mit welchem der Torfuß im Höhenabschnitt des gebogenen Führungsschienenbereichs vertikal angehoben wird. Das Tor braucht so nicht mehr so weit wie bei bekannten Sektionaltoren beim Öffnen (nach hinten) verschoben werden, um gleichwohl eine insgesamt horizontale Lage des Verschließelementes zu erreichen. Hierdurch kann auch ästhetischen Gesichtspunkten in einfacher Weise Rechnung getragen werden, da eine vergleichsweise unauffällige Antriebs- und Führungstechnik zum Einsatz kommen kann. Die Erfindung lässt sich nun in einer Vielzahl vorteilhafter Varianten verwirklichen:

Gemäß eines ersten Aspektes der Erfindung (Fig. 1, 2 und 6) ist das Führungsmittel für den Torfuß derart verwirklicht, dass der gebogene Schienenbereich auf seiner radialen Außenseite offen und mit einem vertikalen Führungsabschnitt versehen ist, die einen Zwickelbereich miteinander bilden. Dadurch wird es einem dem Torfuß zugeordneten Führungselementes, wie einer bekannten Führungsrolle, des Verschließelementes möglich, sich auch in dem Höhenabschnitt des gebogenen Führungsschienenbereiches vertikal zu bewegen, während die höher gelegenen Führungselemente des Verschließelementes der gebogenen Führungsfläche des gebogenen Schienenbereiches folgen können. Je nach Antriebsart des Tores und Ausgestaltung einer wahlweise vorhandenen Gewichtsausgleichseinrichtung erfolgt die Führung des Torkopfes auf der von dem vertikalen Führungsabschnitt abgewandten Seite unterschiedlich:

Um das weitere Führen des Torkopfes auch nach seinem Verschwenken von einer Verschlussposition in eine Schwenkposition zu ermöglichen, ist ein oberes Führungselement auf jeder Torseite mit dem Verschließelement verbunden. Hierbei kann es sich um ein unmittelbar nahe dem Torkopf gelegene Anordnung des oberen Führungselementes handeln (Fig. 2), wobei dieses Führungselement während des Verschwenkvorganges keine Führungsaufgabe übernimmt und in dem Zwickelbereich zwischen vertikalem und gebogenem Führungsschienenabschnitt verlagert wird, bis es an dem gebogenen Führungsabschnitt in dessen obersten Bereich oder bereits nahe des oder an dem horizontalen Schienenbereich zur Anlage kommt und die Gewichtskraft am Torkopf trägt. Auch die gegenüberliegende (zur Toraußenseite weisende) Seite dieses oberen Führungselementes kann vorteilhaft benutzt werden, nämlich einen torkopfseitigen Anschlag beim Erreichen der Vertikalstellung des VerschGeßelementes bilden. Besonders vorteilhaft ist es, wenn der Gegenanschlag von dem vertikalen Schienenabschnitt gebildet wird. Eines oder beide der Anschlagspaarungen können zur Feineinstellung verstellbar sein. Im horizontalen Schienenbereich wirkt dieses obere Führungselement auch einer nach oben gerichteten Kraft entgegen, die z. B. dann auftreten kann, wenn ein deckenseitiger Torantrieb, insbesondere in Verbindung mit einer Schubstange oder einem Wickeiwellenantrieb zwischen einer Antriebsschiene und dem Torkopf vorgesehen ist, wie in vielen Fällen gebräuchlich. Während der gebogene Schienenbereich also einen sich entlang des Bogens ändernden Abstand zwischen innerem und äußerem Führungsanschlag aufweist, sind die vertikalen und horizontalen Schlenenbereiche bevorzugt in an sich bekannter Weise mit parallelen Führungsflächen versehen, um sowohl in der nach innen als auch in der nach außen weisenden Richtung bzw. sowohl in der nach oben als auch in der nach unten weisenden Richtung als Führungsfläche zu dienen.

Die oberen Führungselemente können aber auch in einer an sich bekannten Weise am freien Ende je eines Schwenkhebels angeordnet sein (Fig. 6), wobei das andere Schwenkhebelende bzw. ein Schwenkgelenk an dem Verschüeßelement schwenkbar gelagert ist, und wobei die Lagerung im Falle mehrgliedriger Verschließelemente an dem obersten Schließelement erfolgt. Derartige Schwenkhebel können mit (Fig. 6) und ohne (Fig. 1) Zwangsverstellung ausgestattet sein. Beispiele für die erstere Art sind in der deutschen Gebrauchsmusteranmeldung Nr. 20 2005 008027 beschrieben. Beispiele für die zweite Art sind in der WO 03/087504. beschrieben. Wenn ein derartiger Schwenkhebel vorgesehen ist, so wird das daran befestigte Führungselement entlang des gebogenen Schienenbereiches geführt. Während des Verschwenkens zwischen der vertikalen Schließstellung und einer Schwenkstellung der obersten Torsektion nähert sich der Torkopf dem oberen Führungselement, wenn das Schwenkgelenk unterhalb des Torkopfes an der oberen Torsektion vorgesehen ist. Das Schwenkgelenk kann aber auch am oder nahe des Torkopfes vorgesehen sein, wenn eine Schwenkwinkelbegrenzung bei etwa horizontaler Öffnungslage der oberen Torsektion das Absenken des Torkopfes verhindert. Ein den Schwenkwinkel begrenzender Anschlag ist auch bei anderen Gestaltungen und Anordnung des Schwenkhebels von Vorteil.

Alternativ kann bei diesem ersten Aspekt der Erfindung auch eine, vorzugsweise automatisch tätig werdende, Weiche (Fig.1) in den Zwickelbereich zwischen dem vertikalen Führungsabschnitt und dem gebogenen Führungsabschnitt vorgesehen sein, welche vorzugsweise gebogen oder abgewinkelt verläuft und auf zwei Seiten Führungsabschnitte aufweist, von denen der eine dem gebogenen und der andere dem vertikalen Führungsschienen-Abschnitt zugewandt ist. Insbesondere kann eine derartige. Weiche als zweiarmiger Hebel ausgebildet sein und seine Verschwenkung in der einen Richtung von einem dem Torfuß nahen Führungselement des Verschließelementes bewirkt werden und in der entgegen gesetzten Richtung von einem höher gelegenen Führungselementes Verschließelementes wieder rückgängig werden. Hierdurch folgen die dem Torfuß nahen Führungselemente dem vertikalen Führungsabschnitt 5A und die höher gelegenen Führungselemente dem horizontalen Führungsabschnitt 5B. Weitere Führungselemente verbleiben bevorzugt auf einer Seite der Weiche und sind für die Weichenverstellung mithin inaktiv.

Bei diesen und weiteren Ausführungsformen der Erfindung wird ein Zugmittel, wie ein Seil, das nahe dem oder am Torfuß angreift, nahe der oberen Toröffnung umgelenkt.

Gemäß einem weiteren Aspekt der Erfindung wird das Verschwenken des mindest einen Verschließelementes beim Schließvorgang durch eine im unteren Endbereich des zu schwenkenden Verschließelementes vorgesehene Anschlaganordnung (Fig. 1; 4) bewirkt. Dadurch führt eine geringe Vertikalbewegung des zu verschwenkenden (obersten) Verschließelementes zu einem relativ großen Schwenkwinkel, so dass der Torkopf selbst bei relativ kleinen Spaltmaßen in eine Verschließposition verschwenkt werden kann, ohne dass eine ins Gewicht fallende Höhenveränderung des Torkopfes stattfindet. Diese Ausführungsform ist auch unabhängig von den Merkmalen des Anspruches 1 von eigenständiger erfinderischer Bedeutung.

Gemäß des noch weiteren Aspektes der Erfindung (Fig. 3; 5) ist vorgesehen, dass ein dem Torfuß nahes Führungselement an einem unteren Schwenkhebel derart vorgesehen ist, dass dieses Führungselement in den gebogenen Führungsschienenbereich einfährt, wenn der Torfuß beim Toröffnen von einer vertikalen in eine etwa horizontale Öffnungslage hoch geschwenkt wird, wobei der am (unteren) Verschlusselement über ein Schwenkmittel angelenkte Schwenkhebel in dieser Öffnungsphase seinen Schwenkwinkel bezüglich des Verschlußelementes ändert. Diese Anordnung dient bei einer Ausführungsvariante (Fig. 3b) als Führungsmittel, mit welchem der Torfuß im Höhenabschnitt des gebogenen Führungsschienenbereiches im wesentlichen vertikal angehoben bzw, geführt wird. Bei dieser Lösung kann auf einen im oberen Torbereich vertikal verlaufenden Führungsschienenabschnitt verzichtet werden. Wenn dadurch der Torfuß in der letzten Phase der Öffnungsbewegung eine von der Vertikalrichtung leicht abweichende Bewegungskurve durchfährt, ist dies unschädlich, weil Personen oder Gegenstände in diesem Höhenabschnitt der Toröffnung in der Regel nicht angetroffen werden und diese Bewegungen des Torfußes nach innen oder außen nur relativ geringfügiger Natur sind. Auch bei diesem Aspekt der Erfindung kann zusätzlich ein vertikaler oberer Führungsschienenabschnitt vorgesehen sein, in dem ein am Torfuß zusätzlich zu dem Schwenkhebel unmittelbar angeordnetes Führungselement führbar ist.

Gemäß einem noch weiteren Aspekt der Erfindung (Fig. 1; 3-6) ist an dem obersten Verschließelement ein Umlenkmittel für das flexible mit dem Torfuß verbundene Zugmittel derart vorgesehen, dass beim Verschwenken des zumindest oberen Verschließelementes in die vertikale Verschließposition das Zugmittel in Schwenkrichtung ausgelenkt wird. Beim nachfolgenden Toröffnen unter Aufbringen einer Zugkraft auf das Zugmittel wirkt die vorherige Zugmittelauslenkung als Querkraft, welche das oberste Verschließelement an der vertikalen Schließposition in eine Schwenkposition im Sinne eines Kraftantriebes verschwenkt, ohne dass am Torkopf weitere Krafteinwirkungen in Öffnungsrichtung erforderlich sind. Gemäß diesem Aspekt der Erfindung wird bevorzugt ein weiter oben bereits erwähnter und an sich bekannter oberer Schwenkhebel mit endseitigem Führungselement verwendet, wobei der Anlenkungsbereich dieses Hebels an das Verschließelement für die Zugmittelauslenkung benutzt werden kann. Sobald die durch die Zugmittelauslenkung hervorgerufene Querkraft aufgehört hat zu wirken, weil die Auslenkung auf Null reduziert ist, können andere Querkräfte zum weiteren Verschwenken des Torkopfes verwendet werden. Hierzu kann u. a. die Schwerkraft verwendet werden. Ebenso sind Zwangsführungen oder entsprechende selbsttätigende Schwenkantriebe oder dergleichen hierfür einsetzbar. Die Zugmittelumlenkung dieses Aspektes der Erfindung ist auch unabhängig von den Merkmalen des Anspruches 1 von eigenständiger erfinderischer Bedeutung.

Gemäß einem noch weiteren Aspekt der Erfindung ist als Führungsmittel, mit welchem der Torfuß im Höhenabschnitt des gebogenen Führungsschienenbereiches vertikal anhebbar wird, eine im wesentlichen torhohe vertikale Führungsschiene vorgesehen, so dass sich der Torfuß wie bei einem Rollladentor über die gesamte Torhöhe nur vertikal bewegt. Auch hierdurch wird der Platzbedarf des geöffneten Tores minimiert. Die Kombination einer torhohen vertikalen Führungsschiene mit einer horizontalen Führungsschiene mit anschließendem Bogenbereich und anschließendem vertikalen Führungsschienenbereich, welcher nicht zwingend bis zur Unterkante der Toröffnung reichen muss, ist auch unabhängig von den Merkmalen des Anspruches 1 von eigenständiger erfinderischer Bedeutung.

Ein noch weiteres Aspekt der Erfindung besteht in einem aus zwei Sektionen (Fig. 3a; 3b) bestehenden Verschließelement, so dass auch Großtore, insbesondere vergleichsweise hohe Tore außerordentlich einfach konstruiert sein können und die untere Sektion zum Einbau von Durchgangstüren nutzbar ist. Diese können sogar schwellenlos ausgeführt werden. Wenn diese Türen geschlossen sind, bilden sie mit dem übrigen Teil der unteren Torsektion eine Einheit, die insgesamt gehoben und in eine hohe horizontale Öffnungslage verschwenkt werden können. Bei nach außen öffnenden Türen ist nicht einmal eine Türverriegelung hierfür zwingend erforderlich. Auch dieser Aspekt der Erfindung ist unabhängig von dem Merkmal des Anspruches 1 von eigenständiger erfinderischer Bedeutung.

Es ist wichtig anzumerken, dass die Merkmale der verschiedenen Aspekte der Erfindung auch in Kombinationen miteinander, insbesondere In Kombination mit anderen Ausführungsformen der Erfindung verwendbar sind, so dass eine hohe Anwendungsvielfalt der Erfindung erreicht wird.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen sowie aus der nachfolgenden Beschreibung der zugehörigen Zeichnung, in der - beispielhaft - bevorzugte Ausführungsbeispiele der erfindungsgemäßen Anordnung eines Tores dargestellt sind.

### KURZBESCHREIBUNG DER FIGUREN:

In der Zeichnung zeigen:
- Fig. 1: eine erste Ausführungsform eines Tores in vier Betriebspositionen: A = geschlossen, B = gekippt, C = halbgeöffnet und D = geöffnet;
- Fig. 2: eine zweite Ausführungsform eines Tores in den Figur 1 entsprechenden Betriebsstellungen;
- Fig.3a: eine dritte Ausführungsform eines Tors, wiederum in den vier Betriebsstellungen A bis D gemäß Fig. 1;
- Fig.3b: ein Tor wie in Fig. 3a gezeigt, aber mit geändertem Torantrieb und größerer Sturzhöhe;
- Fig. 4: eine vierter Ausführungsform eines Tores in den gleichen vier Betriebsstellungen A bis D wie in Figur 1 sowie in Fig. 4 E als Ansicht von hinten (Ansicht A gem. Fig.4A) und Fig. 4F in Ansicht von oben (Ansicht C gem. Fig.4A);
- Fig. 5: eines fünfte Ausführungsform wiederum in den vier Betriebsstellungen A bis D gemäß Fig.1 sowie
- Fig. 6: eine sechste Ausführungsform, wiederum in den vier Betriebsstellungen A bis D entsprechend Fig. 1.

### DETAILLIERTE BESCHREIBUNG DER AUSFÜHRUNGSBEISPIELE

Die Sequenz der Figur 1 zeigt einen zweigliedriges Sektionaltor 10 mit einer unteren Sektion 10A und einer oberen Sektion 10B. An beiden Torseiten befindet sich eine Führungsschienenanordnung bestehend aus einem vertikalen Führungsschienenbereich 7A, an den sich ein gebogener Schienenbereich 7B und an diesem wiederum sich ein horizontaler Schienebereich 7C anschließt. Das Tor weist an seinem Torfuß 2 ein Führungselement 2A in Form einer Führungsrolle an jeder Seite auf, welche beim Öffnen und Schließen des Tores in der Führungsschienenanordnung 7 läuft. Im Gelenkbereich zwischen den beiden Torblattsektionen ist ein weiteres Führungselement 3 in Gestalt einer Tandem-Führungsrolle angeordnet, welches ebenfalls in der Führungsschienenanordnung 7 abläuft. Ein oberes Führungselement 4 in Gestalt einer Führungsrolle ist an dem oberen Sektionselement (Verschließelement 10B) vorgesehen. Es befindet sich am freien Ende eines Schwenkhebels 100, der an jeder Torseite über ein Schwenkgelenk 100A vertikal schwenkbar angeordnet ist. Ein Zugmittel 15 in Gestalt eines Stahldrahtseiles greift am Torfuß 2 an und wird über eine Umlenkrolle 16 nahe der oberen Toröffnung zu einem nicht dargestellten Antrieb umgelenkt. - Insoweit ist die Anordnung bekannt.

Der gebogene Schienenbereich 7B ist dreiecks- oder zwickelförmig ausgebildet und weist eine gebogene radiale Außenseite 7B' als Führungsrollenfauffläche für die Führungselemente 3 und 4 auf. Der Zwickelbereich weist ferner einen vertikalen Führungsabschnitt 7B" auf, der als Führung für das torfußseitige Führungselement 2A dient. In dem Zwickelbereich 6 ist eine Weiche 5 mit einem im wesentlichen vertikalen Führungsabschnitt 5A und mit einem etwa horizontalen Führungsabschnitt 5B um eine horizontale Achse schwenkbar angeordnet. Diese Weiche ist in der geschlossenen Position (Fig. 1A) in einer nach schräg unten weisenden Stellung angeordnet und so geformt, dass das mittlere Torführungselement 3 beim Toröffnen in den Weichenbereich einfahren kann und dabei von unten an dem etwa horizontalen Führungsabschnitt 5A anstößt und der Weiche 5 zwangsweise eine nach hinten oben weisende Zwangsverschwenkung vermittelt. In dieser, in Figur 1C gezeigten, Schwenkstellung öffnet sich die Weiche in Richtung auf in horizontalen Führungsschienenbereich. In dieser Weichenstellung kann das torfußseitige Führungselement 2A auf der Weichenaußenseite beim weiteren Toröffnen nach oben fahren, bis es in der in Figur 1D dargestellten oberen Endposition bei völlig geöffnetem Tor angekommen ist. Beim Torschließen verläuft der Vorgang der automatischen Weichenverstellung in umgekehrter Richtung, wobei die Weichenverstellung wiederum von dem mittleren Führungselement 3 verursacht wird.

Figur 1 zeigt im übrigen eine Anschlagsanordnung 12, 12A, 12B, welche beim Torschließen das zwangsweise Verschwenken der Torsektion 12B aus der in Figur 1B gezeigten Kippstellung in die in Figur 1A gezeigte Schließstellung bewirkt. Hierzu ist ein Schwenkausleger 12A im unteren Endbereich der oberen Torsektion 10B an dieser befestigt und kommt mit Beginn des Zwangsschließweges mit einem torrahmenfesten Bolzen als Anschlag 12B in Anlage. Ein weiteres Torsenken führt dadurch zur Zwangsverschwenkung der oberen Torsektion in die vertikale Schließstellung.

Außerdem zeigt Figur 1 einen automatischen Kraftantrieb für das Verkippen der oberen Torsektion 10B von der Schließstellung in die Kippstellung. Hierzu dient eine Auslenkung des Zugmittels 15 in der Geschlossenstellung. Die Umlenkrolle 16 ist hierzu soweit nach hinten von der Toröffnung versetzt angeordnet, dass das Zugmittel 15 bei geschlossenem Tor nach vorne ausgelenkt wird (Fig. 1A). Ein hierzu dienendes Umlenkmittel 13 ist an dem oder nahe dem Schwenkgelenk 100A an jedem Torrand vorgesehen und ergreift das Zugmittel 15 selbsttätig. Aufgrund der Schwerkraft getriebenen Zwangsschließung beim Torschließen wird das Zugmittel deshalb zur Toröffnung hin ausgelenkt. Wird nunmehr beim Toröffnen das Zugmittel 15 in geeigneter Weise (siehe weiter unten) aufgewickelt oder sonst wie nach hinten gezogen, übt es an dem Umlenkmittel 13 eine zum Torinneren gerichtete Kraft aus, die zum Nach-Innen-Verschwenken der oberen Torsektion 10B führt.

Die zwickelartige Ausführung des gebogenen Schienenbereichs 7B ist auch in den Ausführungsbeispielen der Figur 2 und Figur 6 ersichtlich: Die Zwangsschließung mit der Anschlagsanordnung 12 ist auch bei dem Ausführungsbeispiel nach Figur 4 verwirklicht. Die Seilauslenkung zum Aufkippen der oberen Torsektion beim Öffnen ist auch in den Ausführungsformen nach Figuren 3b bis 6 verwirklicht.

Figur 2 zeigt im Unterschied zu Figur 1 einen an sich gebräuchlichen Schubstangenantrieb 9 zum Toröffnen und Torschließen. Hierzu dient eine an sich bekannten Antriebsschiene 9B, die z. B. tormittig an der Raumdecke oder im oberen Raumbereich z. B. einer Garage befestigt ist und ein Schubstange 9A vor und zurück verfahren kann, wobei das entfernte Ende der Schubstange etwa im Bereich des Torkopfes 8 angreift. Hier wird ohne weitere Hilfsmittel ein besonderes einfaches Toröffnen und Torschließen sowie ein Aufkippen und Zukippen der oberen Torsektion bei noch am Boden aufstehenden Torfuß ermöglicht. Als Gewichtsausgleich kann eine an sich bekannten Torsionsfederanordnung Verwendung finden, die den Torfuß 2 über ein flexibel Zugmittel 15 anheben hilft und so den Torantrieb entlastet.

Ein Schubstangenantrieb wie in Figur 2 ist auch bei der Ausführungsform nach Fig. 3a verwirklicht. Die Torsionsfederanordnungen zum Gewichtsausgleich in Figuren 2 und Fig. 3a können auch durch eine horizontale Zugfederanordnung ersetzt werden, wie dort beispielhaft gezeigt.

Figur 3a/b zeigt die Besonderheit eines unteren Schwenkhebels 20, der, bei geschlossenem Tor nach hinten unten weisend an der unteren Torsektion 10B schwenkbar an jedem Torrand befestigt ist und an seinem freien Ende ein Führungselement 20A' in Gestalt einer Führungsrolle aufweist, welche in der durchgehenden Führungsschiene 7 an Stelle des Führungselementes 2A aus den übrigen Ausführungsbeispielen verfährt. Dadurch entfällt unter anderem eine Zwangsführung Torfußes 2. Bei geöffnetem Tor ist der untere Schwenkhebel 20 von der Torsektion 10B nach schräg unten fort geschwenkt.

Fig. 3b zeigt eine Ausführungsform dieses Tores, mit einem Wickelantrieb. Hierzu ist unter der Raumdecke ein Antriebsmotor 19 ortsfest angeordnet, der das Zugseil 15 auf und abwickeln kann.

Figur 4 zeigt eine weitere Ausführungsform, bei der eine vertikale Führungsschiene 14 nahe der Toröffnung annähernd die gesamte verfügbare Hohe einnimmt und den Torfuß über dessen Führungselement 2A über den gesamten Öffnungsweg vertikal führt. Hinter dem vertikalen Schienenbereich 7A' ist eine zweite Führungsschiene angeordnet mit einem Vertikalbereich 7A, einem Bogenbereich 7B und einem horizontalen Bereich 7C, wobei der vertikale Bereich nicht bis zum Boden geführt sein muss. Das mittlere und obere Führungselement 3 und 4 sind in der letztgenannten Führungsschiene geführt.

Figuren 4E und 4F zeigen Durchgangtüren 18, die in das untere Verschließelement 10A eingebaut sind. Bei entsprechender Toröffnungshöhe und nur wenigen, insbesondere zwei, Torsektionen beschränken sich also die Durchgangstüren 18 alleine auf das untere Verschlusselement 10A, welches einen Rahmen darstellt, in dem ein oder mehrer der Durchgangstüren 18 um vertikale Achsen schwenkbar gehalten sind. Insoweit zeigt Figur 4F vier solcher Durchgangstüren in Gestalt von zwei Doppelflügeltüren, die annähernd die gesamte Torbreite als Durchgangsbereich bei ansonsten geschlossenen Tor öffnen lassen.

Figur 5 zeigt einen Variante zu der Zwei-Schienenanordnung der Figur 4, bei der die hintere Führungsschiene auch in ihrem Vertikalbereich bin zum Boden geführt ist. Außerdem weist die Ausführungsform einen unteren Schwenkhebel 20 auf, wie er in Zusammenhang mit Figur 3a/b dargestellt und erläutert wurde.

Figur 6 zeigt in Abänderung der Ausführungsform nach Figur 2 einen Zugseilantrieb wie er auch in Zusammenhang mit Figuren 1, 4 und 5 dargestellt ist. Die Besonderheit dieser Ausführungsform besteht in einer Einrichtung 11 zur Zwangsverstellung des oberen Schließelementes 10B zwischen der Geschlossenstellung (Fig. 6A) und der Kippstellung (Fig. 6B). Hierzu dient ein Kraftantrieb in Gestalt eines Schwenkantriebes, der zwischen der oberen Torsektion 10B und dem Schwenkhebel 100 wirksam ist, um den Winkel zwischen dem Schwenkhebel 100 und der oberen Torsektion zu verändern und dadurch ein Kippen dieser Torsektion zwischen den beiden erwähnten Stellungen zu erreichen. Beim weiteren Öffnen kann der Schwenkhebel 100 noch näher an das obere Verschlusselement 10B herangeklappt werden, wie aus Fig. 6C ersichtlich. Beim Schließen ist der Bewegungsablauf umgekehrt.

### BEZUGSZEICHENLISTE

- 1: Führungsmittel
- 2: Torfuß
- 2A: Führungselement
- 3: Führungselement
- 4: Führungselement
- 5: Weiche
- 5A: Führungsabschnitt
- 5B: Führungsabschnitt
- 6: Zwickelbereich
- 7: Führungsschienenanordnung
- 7A: vertikaler Schienenbereich
- 7A': vertikaler Schienenbereich
- 7B: gebogener Schienenbereich
- 7B': radiale Außenseite
- 7B": vertikale Außenseite
- 7C: horizontaler Führungsschienenbereich
- 8: Torkopf
- 9: Schubantrieb
- 9A: Schubstange
- 9B: Antriebschiene
- 10: Verschlusselement
- 10A: Verschlusselement
- 10B: Verschlusselement
- 11: Zwangsverstellungseinrichtung
- 12: Anschlagsanordnung
- 12A: Schwenkauslager am Tor
- 12B: fester Ausschlag am Torrahmen
- 13: Umlenkmittel
- 14: vertikale Führungsschiene
- 15: Zugmittel
- 16: Umlenkrolle
- 17: Torsichtungsfederanordnung
- 19: Antriebsmotor
- 20: unterer Schwenkhebel
- 20A: Schwenkgelenk
- 20A': Führungselement
- 100: Schwenkhebel
- 100A: Schwenkgelenk

- A: Ansicht
- C: Ansicht

## Patentansprüche

1. Tor
- mit seitlichen Führungsschienenanordnungen (7), umfassend vertikale (7A), gebogene (7B) und horizontale (7C) Schienenbereiche, bei dem sich der gebogene Schienenbereich in einem oberen Höhenabschnitt der Toröffnung befindet,
- mit einem mindestens eingliedrigen (einsektionalen), einen Torfuß (2) und einem Torkopf (8) aufweisenden Verschließetement (10; 10A, 10B) für eine Toröffnung, welches beim Öffnen und Schließen zwischen einer vertikalen Schließstellung und einer Schwenkstellung - und umgekehrt - mittels eines automatischen Kraftantriebs für das Verkippen zwangsweise verschwenkbar ist und versehen ist
- mit mindestens zwei Führungselementen (2A) je Torseite zum Führen des Verschließelementes an der zugehörigen Führungsschienenanordnung,
- mit mindestens einem an dem Torfuß oder nahe des Torfußes angreifenden kraftangetriebenen flexiblen Zugmittel (15), das nahe der oberen Toröffnung angelenkt wird,
- mit einem motorischen Torantrieb mit einem Zugmittelantrieb für das Zugmittel (15), oder mit einer Schubstange, die an der obersten Torsektion angreift,
**dadurch gekennzeichnet**
- **dass** eine im wesentlichen torhohe vertikale Führungsschiene (14) vorgesehen ist,
- **dass** der Torfuß mittels des Zugmittels (15) im Höhenabschnitt des gebogenen Führungsschienenbereiches etwa vertikal durch einen Kraftantrieb anhebar und absenkbar ist und
- **dass** der Torfuß in der torhohen vertikalen Führungsschiene schienenparallel geführt wird.

2. Tor, nach Anspruch 1, **dadurch gekennzeichnet, dass** das Verschwenken des mindestens einen Verschließelementes (10; 10B) durch eine im unteren Endbereich des zu verschwenkenden Verschließelementes (10; 10B) vorgesehene Anschlaganordnung (12, 12A, 12B) bewirkt wird.

3. Tor, nach Anspruch 1 oder 2, **dadurch gekennzeichnet, dass** ein dem Torfuß (2) nahes Führungselement (20A') an einem unteren Schwenkhebel (20) vorgesehen ist.

4. Tor nach einem der Ansprüche 1 bis 3, **dadurch gekennzeichnet, dass** an dem obersten Verschließelement (10B) ein Umlenkmittel für das flexible, mit dem Torfuß verbundene Zugmittel (15) derart vorgesehen ist, dass beim Verschwenken des zumindest oberen Verschließelementes in seine vertikale Verschließposition das Zugmittel in Schwenkrichtung ausgelenkt wird.

5. Tor nach einem der Ansprüche 1 bis 4, **dadurch gekennzeichnet, dass** das Führungsmittel für den Torfuß (2) mit einem gebogenen, auf seiner radialen Außenseite (7B') offenen Führungsschienenbereich (7B) und mit einem vertikalen Führungsschienenbereich (7B") versehen ist, die einen Zwickelbereich (6) miteinander bilden.

6. Tor nach Anspruch 5, **dadurch gekennzeichnet, dass** in dem Zwickelbereich eine Weiche (5) oder eine Weichenanordnung zwischen dem vertikalen Führungsabschnitt (7B") und dem gebogenen Führungsabschnitt (7B') vorgesehen ist.

7. Tor nach Anspruch 6, **dadurch gekennzeichnet, dass** die Weiche auf zwei Seiten Führungsabschnitte aufweist, von denen der eine dem gebogenen und der andere dem vertikalen Führungsschienenabschnitt zugewandt ist.

8. Tor nach Anspruch 6 oder 7, **dadurch gekennzeichnet, dass** zusätzlich zu der Weiche (5) weitere Führungselemente vorgesehen sind.

9. Tor nach einem der Ansprüche 1 bis 8, **dadurch gekennzeichnet, dass** ein an sich bekannter Schwenkhebel an oder nahe dem Torkopf schwenkbar angelenkt und ein daran befestigtes Führungselement, das entlang des gebogenen Führungsschienenbereichs geführt wird, vorgesehen ist.

10. Tor nach Anspruch 9, **dadurch gekennzeichnet, dass** eine die obere Torsektion in etwa horizontaler Öffnungslage am Absenken des Torkopfes hindernde Schwenkwinkelbegrenzung vorgesehen ist.

11. Tor nach einem der Ansprüche 1 bis 10, **dadurch gekennzeichnet, dass** das Verschließelement (10A, 10B) aus zwei Sektionen besteht und die untere Sektion mindestens eine Durchgangstür (18) aufnimmt.

## Claims

1. Door
- with lateral guide rail arrangements (7) comprising vertical (7A), curved (7B) and horizontal (7C) rail regions, wherein the curved guide rail region is situated in an upper height section of the door aperture,
- with an at least single-member (single-section) closing element (10; 10A, 10B) for a door aperture, said closing element comprising a door foot (2) and a door head (8), which on opening and closing is provided to be forcibly pivotable between a vertical closed position and a pivoted position - and vice versa - by means of an automatic power drive for tilting,
- with at least two guide elements (2A) per door side for guiding the closing element on the associated guide rail arrangement,
- with at least one power-driven flexible traction means (15) which engages at the door foot or close to the door foot and is deflected close to the upper door aperture,
- with a motor-powered door drive having a traction means drive for the traction means (15) or having a pushing rod which engages at the uppermost door section, **characterised in that**
- a vertical guide rail (14) is provided which is essentially the height of the door,
- the door foot can be raised and lowered approximately vertically by means of the traction means (15) in the height section of the curved guide rail region with a power drive, and
- the door foot is guided parallel to the rail in the vertical guide rail which is the height of the door.

2. Door according to claim 1, **characterised in that** the tilting of the at least one closing element (10; 10B) is brought about by a stop arrangement (12, 12A, 12B) provided in the lower end region of the closing element (10; 10B) to be pivoted.

3. Door according to claim 1 or 2, **characterised in that** a guide element (20A') is provided on a lower pivot lever (20) close to the door foot (2).

4. Door according to one of the claims 1 to 3, **characterised in that** a deflecting means is provided at the uppermost closing element (10B) for the flexible traction means (15) connected to the door foot such that, during pivoting of the at least upper closing element into the vertical closed position thereof, the traction means is deflected in the pivoting direction.

5. Door according to one of the claims 1 to 4, **characterised in that** the guide means for the door foot (2) is provided with a curved guide rail region (7B) which is open at the radial outer side (7B') thereof, and with a vertical guide rail region (7B''), which form a spandrel region (6) with one another.

6. Door according to claim 5, **characterised in that**, in the spandrel region, a switch (5) or a switching arrangement is provided between the vertical guide rail region (7B'') and the curved guide rail region (7B').

7. Door according to claim 6, **characterised in that** the switch has guide sections on two sides, of which one faces toward the curved guide rail region and the other faces toward the vertical guide rail region.

8. Door according to claim 6 or 7, **characterised in that**, in addition to the switch (5), further guide elements are provided.

9. Door according to one of the claims 1 to 8, **characterised in that** a per se known pivot lever is provided pivotably articulated on or close to the door head and, fastened to said pivot lever, a guide element which is guided along the curved guide rail region.

10. Door according to claim 9, **characterised in that** a pivot angle limiter is provided which prevents the upper door section in the approximately horizontal open position from lowering of the door head.

11. Door according to one of the claims 1 to 10, **characterised in that** the closing element (10A, 10B) comprises two sections and the lower section accommodates at least one access door (18).

## Revendications

1. Porte dotée :
- d'agencements de rails de guidage (7) latéraux, comprenant des zones de rails verticales (7A), coudées (7B) et horizontales (7C), sur laquelle la zone de rail coudée se trouve dans une partie de hauteur supérieure de l'ouverture de porte,
- d'un élément de fermeture (10 ; 10A, 10B) à au moins à un élément (unisectionnelle), présentant une base de porte (2) et un sommet de porte (8) pour une ouverture de porte, lequel élément peut pivoter de force, lors de l'ouverture et de la fermeture, entre une position de fermeture verticale et une position de basculement - et inversement - au moyen d'un entraînement de force automatique pour le basculement et est équipé en conséquence
- d'au moins deux éléments de guidage (2A) par côté de porte pour le guidage de l'élément de fermeture sur l'agencement de rails de guidage associé,
- d'au moins un moyen de traction (15) flexible, entraîné par force, s'appliquant sur le bas de porte ou à proximité du bas de porte, qui est articulé à proximité de l'ouverture de porte supérieure,
- d'un entraînement de porte par moteur avec un entraînement de moyen de traction sur le moyen de traction (15), ou d'une barre de poussée qui s'applique sur la section de porte supérieure,
**caractérisée en ce que**
- un rail de guidage (14) vertical, pratiquement de la hauteur de la porte, est prévu,
- **en ce que** le bas de porte peut être soulevé ou abaissé à l'aide du moyen de traction (15) dans la partie de hauteur de la zone de rails de guidage coudée à peu près verticalement par un entraînement de force et
- **en ce que** le bas de porte est guidé parallèlement aux rails dans le rail de guidage vertical de la hauteur de la porte.

2. Porte selon la revendication 1, **caractérisée en ce que** le pivotement du au moins un élément de fermeture (10 ; 10B) est réalisé par un agencement de butée (12, 12A, 12B) prévu dans la zone d'extrémité inférieure de l'élément de fermeture (10 ; 10B) à basculer.

3. Porte selon la revendication 1 ou 2, **caractérisée en ce qu'**un élément de guidage (20A') proche du bas de porte (2) est prévu sur un levier basculant (20) inférieur.

4. Porte selon l'une quelconque des revendications 1 à 3, **caractérisée en ce qu'**un moyen inverseur pour le moyen de traction (15) flexible, relié au bas de porte, est prévu sur l'élément de fermeture (10B) supérieur de telle sorte que, lors du basculement du au moins un élément de fermeture supérieur dans sa position de fermeture verticale, le moyen de traction soit articulé dans le sens de pivotement.

5. Porte selon l'une quelconque des revendications 1 à 4, **caractérisée en ce que** le moyen de guidage pour le bas de porte (2) est doté d'une zone de rails de guidage (7B) coudée, ouverte sur son côté extérieur (7B') radial et d'une zone de rails de guidage (7B'') verticale qui forment l'une avec l'autre une zone d'écoinçon (6).

6. Porte selon la revendication 5, **caractérisée en ce que**, dans la zone d'écoinçon, un aiguillage (5) ou un agencement d'aiguillage est prévu entre la partie de guidage (7B'') verticale et la partie de guidage (7B') coudée.

7. Porte selon la revendication 6, **caractérisée en ce que** l'aiguillage présente sur deux côtés des parties de guidage dont l'une est tournée vers la partie de rail de guidage coudée et l'autre vers la partie de rail de guidage verticale.

8. Porte selon la revendication 6 ou 7, **caractérisée en ce que** d'autres éléments de guidage sont prévus en supplément de l'aiguillage (5).

9. Porte selon l'une quelconque des revendications 1 à 8, **caractérisée en ce qu'**un levier basculant déjà connu est articulé de façon pivotante sur ou à proximité du sommet de porte et un élément de guidage fixé dessus, qui est guidé le long de la zone de rail de guidage coudée, est prévu.

10. Porte selon la revendication 9, **caractérisée en ce qu'**une limitation d'angle de basculement empêchant la section de porte supérieure de faire descendre le sommet de porte, lorsqu'elle est dans une position d'ouverture, est prévue.

11. Porte selon l'une quelconque des revendications 1 à 10, **caractérisée en ce que** l'élément de fermeture (10A, 10B) comprend deux sections et la section inférieure reçoit au moins une porte de passage (18).
